# EUROPÄISCHE PATENTSCHRIFT

(11) **EP 2 760 605 B1**
(45) Veröffentlichungstag und Bekanntmachung des Hinweises auf die Patenterteilung: **11.01.2017**
(21) Anmeldenummer: 12766888.7
(22) Anmeldetag: 22.09.2012
(51) Int. Cl.: B21K 1/30

(54) **VERFAHREN UND VORRICHTUNG ZUR HERSTELLUNG EINES GANGRADS MIT KURZVERZAHNUNG**
METHOD AND APPARATUS FOR MANUFACTURING A GEAR WHEEL WITH STUB TOOTHING
PROCÉDÉ ET DISPOSITIF DE FABRICATION D'UN PIGNON RÉCEPTEUR À DENTURE BASSE

(30) Priorität: 29.09.2011 DE 102011114504
(43) Veröffentlichungstag der Anmeldung: 06.08.2014
(73) Patentinhaber: SONA BLW Präzisionsschmiede GmbH, 42859 Remscheid (DE)
(72) Erfinder: POSPISCHIL, Jens, 81245 München (DE); SCHMID, Anton, 88709 Meersburg (DE); KOTULLA, Norbert, 80807 München (DE)
(74) Vertreter: Grättinger Möhring von Poschinger Patentanwälte Partnerschaft
(86) Internationale Anmeldenummer: PCT/EP2012/003968
(87) Internationale Veröffentlichungsnummer: WO 2013/045064

(56) Entgegenhaltungen:
- EP-A2- 1 147 835
- JP-A- 2 258 130
- JP-A- 7 071 566

## Beschreibung

Verfahren und Vorrichtung zur Herstellung eines Gangrads mit Kurzverzahnung, wobei in einer ersten Umformstufe ein Gangradkörper im Gesenk geschmiedet wird und die Kurzverzahnung in wenigstens einer weiteren Umformstufe durch Kaltkalibrieren im Gesenk mittels eines Formwerkzeugs mit fächerartig angeordneten Formteilen, deren Formenden in die Zahnzwischenräume einstechen, fertig geformt wird.

Eine bekannte Vorrichtung (JP 2258130 A) der eingangs genannten Art besitzt in radialer Richtung zur Gesenkachse verfahrbare Formteile, welche zwischen einer oberen und einer unteren Aufnahmeplatte geführt sind und welche mit ihren inneren Enden zusammen ein Kalibrierwerkzeug zum Kalibrieren der Kurzverzahnung bilden.

Dem gegenüber liegt der vorliegenden Erfindung die Aufgabe zugrunde, an einer Vorrichtung und an einem Verfahren der eingangs genannten Art bei der Herstellung der Kurzverzahnung eines Gangrads die Genauigkeit der Kurzverzahnung deutlich zu verbessern und dabei einen störungsfreien dauerhaften Gesenkeinsatz zu gewährleisten. Was das Herstellungsverfahren als solches betrifft, so soll es insbesondere eine hohe Produktionsrate bei langen Standzeiten der Gesenkbauteile ermöglichen.

Diese Aufgabe wird mit einem Verfahren der eingangs genannten Art erfindungsgemäß dadurch gelöst, dass die Formteile des Formwerkzeugs gemeinsam zwischen einer den Aufnahmeplatten in einer Richtung radial nach innen und schräg zum Fußbereich der Zähne hin bewegt werden, derart, dass für die präzise Ausbildung der Zähne der Kurzverzahnung durch Kaltkalibrieren überschüssiges Material aus dem Bereich der Zahnflanken in die Zahnfußbereiche in einen an den Fußraum angrenzenden Gesenkhohlraum verdrängt wird. Dabei entsteht durch Materialumformung eine Kurzverzahnung mit hoher Formgenauigkeit sowohl der eigentlichen Zahnform als auch der Zahnzwischenräume.

In Folge der mit dem erfindungsgemäßen Verfahren erzielten Materialumformung kommt es zu einer vollständigen Füllung der Gesenkhohlform im Bereich der Zahnköpfe. Durch die dabei erreichte scharfkantige Ausbildung der Unterkanten der Dachflächen im Bereich der Zahnköpfe - in Verbindung mit dem Hinterschnitt der Zahnflanken - werden zuverlässig Gangfehler durch axiales Trennen der geschalteten Antriebsverbindung, sog. Gangspringer, vermieden.

Dabei wird die als nachteilig erkannte Überlappung des Materials als Folge einer Kaltumformung mit nur oberflächlicher Materialverschiebung vermieden.

Um ein präzises Arbeiten der Formteile zu gewährleisten wird erfindungsgemäß vorgeschlagen, dass der Gangradkörper während des Kaltkalibrierens gegen die obere Aufnahmeplatte unter einer hydraulischen Last federnd angepresst wird, während die Formteile zwischen oberer und unterer Aufnahmeplatte gegen einen Anschlag nach innen verschoben werden. Durch das federnde Anpressen werden die beiden Aufnahmeplatten axial fixiert.

Auf die Genauigkeit der Zahnausformung hat die Kinematik der Verschiebung der Formteile maßgeblichen Einfluss. Vorteilhaft ist deren gleichzeitige und gleichmäßige Verschiebung mittels eines vertikal betätigbaren Betätigungsrings über ineinander greifende kegelförmige Druckflächen an Formteilen und Betätigungsring, so dass die Formenden der Formteile stets unter gleichbleibenden Bedingungen in die Zahnzwischenräume hinein gedrückt werden. Dabei ist eine enge Führung der Formteile zwischen oberer und unterer Aufnahmeplatte besonders vorteilhaft.

Eine hinsichtlich Standzeit des Gesenks einerseits und Präzision der hergestellten Kurzverzahnung andererseits besonders geeignete Verfahrensvariante besteht darin, dass die Kurzverzahnung in zwei Kalibrierschritten geformt wird, wobei die Zähne der Kurzverzahnung in einem ersten Kalibrierschritt mit achsparallelen Zahnflanken geformt und in einem zweiten Kalibrierschritt mittels der Formteile des Formwerkzeugs mit Hinterschnitt der Zahnflanken und anschließender Fußausrundung fertig kalibriert werden.

Diesen zwei Kalibrierschritten geht als erster Umformschritt das Schmieden der Kurzverzahnung im Gesenk voraus. Dabei gelingt es, die Kurzverzahnung im Kopfbereich mit Bezug auf die Dachform der Zähne weitgehend fertig herzustellen, d.h. die spätere Umformarbeit durch die nachfolgenden Kalibrierschritte im Interesse einer Steigerung der Formgenauigkeit und der Standzeit der Gesenke auf ein Mindestmaß zu beschränken.

Die zunächst achsparallel geschmiedeten Zahnflanken der Kurzverzahnung erhalten vorteilhaft ihren Hinterschnitt erst durch den Kalibrierschritt mittels des gefächerten Formwerkzeugs.

Bei einer Vorrichtung zur Durchführung des erfindungsgemäßen Verfahrens der eingangs genannten Art ist vorgesehen, dass die Formteile des Formwerkzeugs einzelne flache Schiebeteile sind, welche umlaufend in zur Gesenkachse axialen Ebenen mit der Umfangsteilung der Kurzverzahnung entsprechenden Winkelabständen angeordnet sind und mit hoher Genauigkeit zwischen einer oberen und einer unteren Aufnahmeplatte des Gesenks geführt und in einer Richtung nach radial innen aus einer Ausgangsposition in eine der fertigen Zahnform entsprechende Endposition verschiebbar sind, wobei die Verschiebung der Schiebeteile schräg zur Gesenkachse etwa gegen den Fußbereich der Kurzverzahnung gerichtet ist.

Eine geeignete Schräge der Schieberichtung beträgt zwischen 5° und 20°, bevorzugt zwischen 10° und 15° und besonders bevorzugt etwa 12°. Dabei werden die Schiebeteile sowohl radial als auch axial bewegt bis zum Erreichen einer radial inneren Anschlagposition.

Mit dem Ziel eines möglichst vibrationsfreien, durch Biegekräfte weitgehend unbeeinflussten Verfahrensablaufs wird erfindungsgemäß ferner vorgeschlagen, dass obere und untere Aufnahmeplatte fest miteinander verbunden sind und Führungen für die Aufnahme der Schiebeteile begrenzen und dass - in einer weiteren Ausgestaltung - die untere Aufnahmeplatte auf ihrer radial inneren Seite mit einem zum Gangradkörper hinweisenden Kragenteil endet, dessen radial äußere Umfangsfläche als Anschlag in der Endposition der Schiebeteile dient.

Der Kragenteil bietet den zusätzlichen Vorteil, dass dessen Oberseite einen Sitz zur Auflage eines ringförmigen Vorsprungs des Gangradkörpers bildet, also der Gesenkstatik dienlich ist.

Auf diese Weise gelingt es, einen Gesenkaufbau zu verwirklichen, mit welchem unter Berücksichtigung der speziellen Querschnittsform des jeweiligen Gangrads die Zielsetzung der vorliegenden Erfindung optimal erreichbar ist.

Zur Betätigung der Schiebeteile eignet sich besonders vorteilhaft ein die Schiebeteile außen einhüllender Betätigungsring, bei dessen vertikaler Versetzung die Schiebeteile über ineinander greifende konische Druckflächen an Schiebeteilen und Betätigungsring in ihre Endposition bis zur Anlage am Umfang des Kragenteils verschiebbar sind.

Im Folgenden wird ein Ausführungsbeispiel der Erfindung anhand der Zeichnung erläutert. Es zeigt
- Fig. 1: Einen Axialschnitt durch ein erstes Kalibriergesenk
- Fig. 2: Einen Axialschnitt durch ein zweites Kalibriergesenk
- Fig. 3: Eine vergrößerte Teilansicht zu Fig. 2 und
- Fig. 4: Eine perspektivische Ansicht des Gangrads nach Fertigstellung der Kurzverzahnung

Fig. 1 zeigt den Aufbau eines ersten Kalibriergesenks zum Kaltkalibrieren der Kurzverzahnung eines Gangrads für ein Schaltgetriebe.

In dieser Umformstufe, auf welche ein zweiter Kalibrierschritt, wie in Fig. 2 dargestellt, folgt, wird ein in einem vorangegangenen Schmiedegesenk geschmiedeter Gangradkörper 1 in das erste Kalibriergesenk eingelegt. Dabei werden die bereits im Schmiedegesenk (nicht dargestellt) ausgeformten Zähne der Kurzverzahnung hinsichtlich ihrer Formgenauigkeit verbessert. Diese Verbesserung besteht neben einer hohen Maßgenauigkeit der radialen Abmessungen insbesondere darin, dass die Zähne 15 (vgl. Fig. 4) im Bereich des Zahnkopfes 22 eine präzise Dachform mit scharf ausgebildeten Dachkanten 40 erhalten. Die Zahnflanken auf beiden Seiten jedes Zahns 15 verlaufen vom Zahnkopf zum Zahnfuß hin parallel zueinander, d.h. die Zähne besitzen nach dem ersten Umformschritt des Kaltkalibrierens im ersten Kalibriergesenk gemäß Fig. 1 eine über ihre gesamte Länge gleichbleibende Zahnbreite.

Der Gesenkaufbau nach Fig. 1 umfasst von oben nach unten einen Niederhalter 2, welcher auf dem Gangradkörper 1 aufsitzt, der wiederum von unten in der Matrize 3 des Untergesenks aufgenommen ist. Ein Auswerfer 4 greift mit seinem oberen Ende in die Mittelbohrung 5 des Gangradkörpers 1 ein, indem er mit einem umlaufenden Rand 6 seiner Stirnseite in einer Erweiterung der Mittelbohrung 5 aufgenommen ist.

Niederhalter 2 und Matrize 3 sind jeweils innerhalb zylindrischer Gehäuseteile eingepasst. Auf diese Weise ist der Niederhalter 2 innerhalb eines Führungsrings 7 geführt und die Matrize 3 ist innerhalb eines ersten Gesenkrings 8 fixiert, der wiederum innerhalb eines äußeren Gesenkrings 9 sitzt, welcher mittels Schrauben 12 mit einer Grundplatte 10 verbunden ist. Eine auf der Grundplatte 10 lagernde Gesenkplatte 11, auf welcher die Matrize 3 gelagert ist, greift in den inneren Gesenkring ein.

Der Gangradkörper 1 besitzt einen seine Mittelbohrung 5 umgebenden Nabenteil 13, der nach unten hin mit einem Konusteil 14 endet. Der Außenkonus des Konusteils 14 dient beim Schalten des Gangrads zur Anpassung der Rotationsgeschwindigkeit einer Kupplungsmuffe an die des Gangrads mittels eines Synchronrings, dessen Innenkonus auf den Außenkonus 41 des Konusteils 14 auffährt. In Fig. 4 ist der Außenkonus 41 des Konusteils 14 an einem Gangrad 1 mit fertig geformter Kurzverzahnung 15 deutlich dargestellt.

An den Konusteil 14 des Nabenteils 13 schließt sich radial nach außen hin über eine Abstandsrinne 16 ein Verzahnungskörper 17 an, an dessen Außenumfang die Kurzverzahnung 15 wie in Fig. 4 dargestellt, angeformt ist. Weiter in radialer Richtung nach außen schließt sich an den Verzahnungskörper 17 außerhalb der Kurzverzahnung 15 über eine schmale Abstandsrinne 18 ein Anschlagring 19 an (vgl. Fig. 4), welcher die Axialbewegung der Kupplungsmuffe begrenzt. Erst daran schließt sich weiter in radialer Richtung nach außen eine relativ breite Distanzrinne 20 zum äußeren Zahnradkörper 21 hin an, welcher für die noch spanabhebend zu erzeugende Antriebsverzahnung des Gangrads vorgesehen ist. Mittels des in Fig. 1 schematisch dargestellten ersten Kalibriergesenks gelingt es, die Kurzverzahnung des geschmiedeten Gangradkörpers präzise auszuformen, sowohl im Bereich der dachförmigen Zahnköpfe 22 (vgl. Fig. 4) als auch im Bereich der Zahnflanken, dort zunächst aber noch mit parallelen Zahnflanken. Deren (in Fig. 4 gezeigte) Schräge mit entsprechender Erweiterung der Zahnzwischenräume jeweils zum Zahnfuß hin wird erst im zweiten Kalibrierschritt durch Einsatz eines Formwerkzeugs mit fächerartig angeordneten Formteilen erzeugt, wie in Fig. 2 dargestellt. Mittels dieses Formwerkzeugs 23, welches im wesentlichen das Untergesenk des Kalibriergesenks gemäß Fig. 2 bildet, werden schräge Zahnflanken erzeugt, wie in Fig. 4 an der fertigen Kurzverzahnung dargestellt. Diese Hinterschneidung der Zähne 15 der Kurzverzahnung im Bereich ihrer Seitenflanken 24, dient der Vermeidung von Gangspringern. Das Formwerkzeug 23 ist, wie noch im folgenden detailliert beschrieben wird, dazu vorgesehen, die Zwischenräume der Kurzverzahnung derart zu bearbeiten, dass aus dem Bereich der Zahnflanken durch entsprechende Materialverdrängung Material von den Zahnflanken in die Gesenkhohlform hinein in Richtung auf den Zahnfußbereich, also zur Abstandsrinne 18 hin verdrängt wird.

Das Kalibriergesenk gemäß Fig. 2 umfasst zwischen einer Druckplatte 25 des Obergesenks und einem äußeren Stützring 26 des Untergesenks einen Niederhalter 27, der durch die Druckplatte 25 mittels elastomerer Druckfedern 28 niedergedrückt wird. Der Niederhalter 27 ist mit seiner unteren Formfläche derart gestaltet, dass er in die Form des Gangradkörpers 1 vollflächig eingreift und auf diese Weise den Gangradkörper 1 mit seinem äußeren Zahnradkörper 21 in Auflage auf einer oberen Aufnahmeplatte 29 hält. Die obere Aufnahmeplatte 29 ist fest mit einer unteren Aufnahmeplatte 30 verbunden, in welche Führungen zur Ermöglichung einer radialen Verschiebebewegung von Schiebeteilen 31 eingearbeitet sind. Die Schiebeteile 31 besitzen in ihrem radial äußeren Bereich nach oben zur Gesenkachse hin konisch vorspringende Druckflächen 32, welche mit entsprechend ausgebildeten Druckflächen 33 eines mit der Druckplatte 25 über Schrauben 34 verbundenen Betätigungsrings 35 zusammenwirken. Dem entsprechend werden die Schiebeteile 31 in radialer Richtung nach innen verschoben, wenn der Betätigungsring 35 mit der Druckplatte 25 nach unten fährt bis der Niederhalter 27 vermittels der Federn 28 seine untere Endposition erreicht. An ihrem inneren Ende besitzen die Schiebeteile 31 jeweils ein Formende 36, welches in der inneren Position der Schiebeteile 31 die Ausformung der Zahnzwischenräume bewirkt, indem es in diese einsticht und die Hinterschneidung der Kurzverzahnung im Flankenbereich der Zähne bewirkt. Jedes Schiebeteil 31 dient der Ausformung nur eines Zahnzwischenraums, welcher begrenzt wird von den beiden Flanken benachbarter Zähne. Für das Einstechen der Schiebeteile 31 sind diese präzise zwischen der oberen Aufnahmeplatte 29 und der unteren Aufnahmeplatte 30 geführt, so dass die Ausbildung einer exakten Zahnform gewährleistet ist. Durch die im vorangegangenen Kalibrierschritt gemäß Fig. 1 erzeugte hohe Genauigkeit der Form der Kurzverzahnung gelingt es für den zweiten Kalibrierschritt, die Belastung des Formwerkzeugs zugunsten einer hohen Standzeit desselben zu begrenzen. Die exakte innere Endposition der Schiebeteile wird durch einen Anschlag gewährleistet, der an der unteren Aufnahmeplatte 30 ausgebildet ist. Zu diesem Zweck endet die untere Aufnahmeplatte 30 auf ihrer radial inneren ren Seite mit einem zum Gangradkörper 1 hinweisenden Kragenteil 37, dessen radial äußere Umfangsfläche 38 als Anschlag in der inneren Endposition der Schiebeteile 31 dient.

Es ist besonders vorteilhaft, die Schiebeteile 31 derart zu führen, dass sie bei ihrer formgebenden Radialbewegung zur Gesenkachse hin schräg zu dieser angestellt sind, derart, dass die Materialverdrängung im Bereich der Zahnzwischenräume nach oben hin in Richtung auf den Zahnfußbereich erfolgt, wo das überschüssige Material von den Zahnflanken in den Zahnfußbereich und evtl. in einen darüber anschließenden freien Gesenkhohlraum verdrängt werden kann, welcher sich unterhalb der Abstandsrinne 16 (Fig. 3) befindet.

Die Schräge der Schieberichtung der Schiebeteile 31 beträgt vorteilhaft zwischen 5° und 20°, am Beispiel des in Fig. 2 dargestellten Kalibriergesenks etwa 12°.

Neben seiner Funktion als innerer Endanschlag für die Schiebeteile 31 dient der Kragen 37 der unteren Aufnahmeplatte 30 mit seiner oberen Stirnfläche der Auflage des Verzahnungskörpers 17 des Gangradkörpers 1, so dass störende Vibrationen im Eingriffsbereich der Formenden 36 der Schiebeteile 31 vermieden werden.

Der in Fig. 3 gezeigte schematische Ausschnitt zu Fig. 2 stellt ein Schiebeteil 31 in zwei Positionen seiner inneren Kante dar, nämlich in strichlierter Darstellung in der zurückgezogenen Ausgangsposition PA und mit durchgezogenen Linien in seiner formgebenden Endposition PE. Diese begrenzt die Schiebebewegung gemäß Pfeil P2 nach innen, wobei das Formende 36 des Schiebeteils 31 maximal in einen Zahnzwischenraum einsticht und dabei die Endform des Zwischenraums zwischen zwei benachbarten Zähnen ausformt. Oberhalb des Formendes 36, nämlich zwischen dessen oberer Kontur und der benachbarten Abstandsrinne 16 befindet sich ein schmaler Gesenkhohlraum, in welchen überschüssiges, das bei der Formgebung des Zahnzwischenraums umgeformte Material einfließen kann, ohne dass es dabei zu Materialüberlappungen kommt. Diese günstige Verlagerungsrichtung des Materials ergibt sich dadurch, dass das Schiebeteil zur Gesenkachse hin schräg nach oben verschiebbar geführt ist, so dass sich zwingend die erläuterte Richtung der Materialverschiebung in den Zahnfußbereich und ggf. noch in die Abstandsrinne 16 hinein ergibt.

In Fig. 3 erkennt man auch die axiale Erstreckung des Schiebeteils 31, nämlich bis zur Unterkante 39, welche in einer Nut in der unteren Aufnahmeplatte 30 aufliegt und innerhalb dieser Nut verschiebbar gelagert ist. Die in Fig. 3 gezeigte Endposition PE des Schiebeteils entspricht dessen Darstellung in Fig. 2, rechte Seite. Die in Fig. 3 strichliert gezeichnete zurückgezogene Position PA entspricht der Darstellung des Schiebeteils 31 gemäß Fig. 2, linke Seite.

Die Befestigung der oberen Aufnahmeplatte 29 auf der unteren Aufnahmeplatte 30 ist in der Zeichnung nicht näher dargestellt. Die obere Aufnahmeplatte 29 ist als durchgehende ringförmige Platte ausgebildet, wobei sie mit ihrer Unterseite die Führung der Schiebeteile 31 nach oben begrenzt, derart, dass die Schiebeteile 31 allseitig geführt sind.

Das Gangrad mit fertig geformter Kurzverzahnung, wie in Fig. 4 dargestellt, kann nach dem Öffnen des Gesenks, d.h. mit in ihre Ausgangsposition PA zurückgesetzten Schiebeteilen und mit Abheben der Druckplatte 25, an deren Unterseite der Betätigungsring 35 befestigt ist, nach oben aus dem Untergesenk entnommen werden. Dabei weisen die Zahnköpfe 22 der Kurzverzahnung nach unten. Danach wird in einem spanabhebenden Verfahren die Antriebsverzahnung in den Zahnkörper 21 eingeschnitten. Es versteht sich von selbst, dass vorher der Außenumfang des Zahnkörpers 21 zusammen mit der Mittelbohrung des Gangrads und dem Konusteil 14 zentrisch bearbeitet werden.

## Patentansprüche

1. Verfahren zum Herstellen eines Gangrads mit Kurzverzahnung für ein Schaltgetriebe, wobei in einer ersten Umformstufe ein Gangradkörper (1) im Gesenk geschmiedet wird und die Kurzverzahnung in wenigstens einer weiteren Umformstufe durch Kaltkalibrieren im Gesenk mittels eines Formwerkzeugs (23) mit fächerartig angeordneten Formteilen, deren Formenden in die Zahnzwischenräume einstechen, fertig geformt wird, wobei die Formteile gemeinsam zwischen einer oberen und einer unteren Aufnahmeplatte (29, 30) geführt und in einer Richtung radial nach innen bewegt werden,
**dadurch gekennzeichnet,**
**dass** die Richtung des Einstechens der Formteile schräg zum Fußbereich der Zähne (15) hin gewählt wird, so dass Material aus dem Bereich der Zahnflanken in die Zahnfußbereiche und nach dem vollständigen Füllen der Gesenkhohlform noch überschüssiges Material in einen an den Fußbereich angrenzenden Gesenkhohlraum verdrängt wird.

2. Verfahren nach Anspruch 1,
**dadurch gekennzeichnet,**
**dass** während des Kaltkalibrierens der Gangradkörper (1) gegen die obere Aufnahmeplatte (29) unter einer hydraulischen Last federnd angepresst wird, während die Formteile zwischen oberer und unterer Aufnahmeplatte (29, 30) gegen einen Anschlag nach innen verschoben werden.

3. Verfahren nach Anspruch 1,
**dadurch gekennzeichnet,**
**dass** die Formteile mittels eines vertikal betätigbaren Betätigungsrings (35) über ineinander greifende konische Druckflächen (32, 33) an Formteilen und Betätigungsring mit ihren Formenden (36) in die Zahnzwischenräume hineingedrückt werden.

4. Verfahren nach Anspruch 1,
**dadurch gekennzeichnet,**
**dass** die Kurzverzahnung in zwei Kalibrierungsschritten geformt wird, wobei die Zähne (15) der Kurzverzahnung in einem ersten Kalibrierschritt mit parallelen Zahnflanken geformt und in einem zweiten Kalibrierschritt mittels der Formteile des Formwerkzeugs mit Hinterschnitt der Zahnflanken und anschließender Fußausrundung fertig kalibriert werden.

5. Vorrichtung zur Durchführung des Verfahrens nach den Ansprüchen 1 bis 5, mit einer ersten Umformstufe, wobei in der ersten Umformstufe ein Gangradkörper (1) im Gesenk geschmiedet wird, und wenigstens einer weiteren Umformstufe, wobei die Kurzverzahnung in der wenigstens einen weiteren Umformstufe durch Kaltkalibrieren im Gesenk mittels eines Formwerkzeugs (23) mit fächerartig angeordneten Formteilen, deren Formenden in die Zahnzwischenräume einstechen, fertig geformt wird, wobei die Formteile des Formwerkzeugs (23) einzelne flache Schiebeteile (31) sind, welche umlaufend in zur Gesenkachse axialen Ebenen mit der UmfangsTeilung der Kurzverzahnung entsprechenden Winkelabständen angeordnet sind und
zwischen einer oberen und einer unteren Aufnahmeplatte (29, 30) geführt und in einer Richtung nach radial innen aus einer Ausgangsposition (PA) in eine der fertigen Zahnform entsprechende Endposition (PE) verschiebbar sind, **dadurch gekennzeichnet,**
**dass** die Verschiebung der Schiebeteile (31) schräg zur Gesenkachse etwa gegen den Fußbereich der Kurzverzahnung gerichtet ist.

6. Vorrichtung nach Anspruch 5,
**dadurch gekennzeichnet,**
**dass** die Schräge der Schieberichtung zwischen 5° und 20°, bevorzugt zwischen 10° und 15° beträgt.

7. Vorrichtung nach Anspruch 5,
**dadurch gekennzeichnet,**
**dass** obere und untere Aufnahmeplatte (29, 30) fest miteinander verbunden sind und Führungen für die Aufnahme der Schiebeteile (23) begrenzen.

8. Vorrichtung nach Anspruch 5,
**dadurch gekennzeichnet,**
**dass** die untere Aufnahmeplatte (30) auf ihrer radial inneren Seite mit einem zum Gangradkörper (1) hinweisenden Kragenteil (37) endet, dessen radial äußere Umfangsfläche (38) als Anschlag in der Endposition (PE) der Schiebeteile (31) dient.

9. Vorrichtung nach Anspruch 8,
**dadurch gekennzeichnet,**
**dass** ein ringförmiger Vorsprung (17) des Gangradkörpers (1) auf der Oberseite des Kragenteils (37) der unteren Aufnahmeplatte (30) aufsitzt.

10. Vorrichtung nach Anspruch 5,
**dadurch gekennzeichnet,**
**dass** die Schiebeteile (31) mittels eines vertikal betätigbaren Betätigungsrings (35) über ineinander greifende konische Druckflächen (32, 33) an Schiebeteilen und Betätigungsring in ihre Endposition (PE) verschiebbar sind.

## Claims

1. A method for producing a gear wheel having short toothing for a manual gearbox, a gear-wheel body (1) being forged in a die in a first moulding stage and the moulding of the short toothing being finished in at least one further moulding stage by means of cold calibration in the die by means of a mould (23) with mould parts arranged in a fan-like manner, the mould ends of which penetrate into the tooth interspaces, the mould parts being guided together between an upper and a lower mounting plate (29, 30) and moved radially inwards in one direction,
**characterized**
**in that** the direction of penetration of the mould parts is chosen to slant towards the root area of the teeth (15), so that material is displaced out of the area of the tooth flanks into the tooth root areas and after complete filling of the die cavity, excessive material is displaced into a die cavity adjacent to the root area.

2. The method according to Claim 1,
**characterized**
**in that** during the cold calibration, the gear-wheel body (1) is resiliently pressed against the upper mounting plate (29) under a hydraulic load, whilst the mould parts are displaced inwards between upper and lower mounting plates (29, 30) against a stop.

3. The method according to Claim 1,
**characterized**
**in that** the mould parts can, by means of an actuating ring (35) which can be actuated vertically and by means of interengaging conical pressure surfaces (32, 33) on mould parts and actuating ring, be pushed, by way of the mould ends (36) thereof, into the tooth interspaces.

4. The method according to Claim 1,
**characterized**
**in that** the short toothing is moulded in two calibration steps, wherein the teeth (15) of the short toothing are moulded in a first calibration step with parallel tooth flanks and the calibration thereof is finished in a second calibration step by means of the mould parts of the mould with undercut of the tooth flanks and subsequent root rounding.

5. A device for carrying out the method according to Claims 1 to 5,
having a first moulding stage, a gear-wheel body (1) being forged in the die in the first moulding stage, and at least one further moulding stage, the moulding of the short toothing being finished in the at least one further moulding stage by cold calibration in the die by means of a mould (23) with mould parts arranged in a fan-like manner, the mould ends of which penetrate into the tooth interspaces, the mould parts of the mould (23) being individual flat sliding parts (31), which are arranged circumferentially in planes axial to the die axis with angular spacings corresponding to the circumferential division of the short toothing and are guided between an upper and a lower mounting plate (29, 30) and can be displaced radially inwards in one direction from an initial position (PA) into an end position (PE) corresponding to the finished tooth shape,
**characterized**
**in that** the displacement of the sliding parts (31) is directed in a slanting manner with respect to the die axis, somewhat towards the root area of the short toothing.

6. The device according to Claim 5,
**characterized**
**in that** the slant of the sliding direction is between 5° and 20°, preferably between 10° and 15°.

7. The device according to Claim 5,
**characterized**
**in that** upper and lower mounting plates (29, 30) are securely connected to one another and delimit guides for the mounting of the sliding parts (23).

8. The device according to Claim 5,
**characterized**
**in that** the lower mounting plate (30) ends on the radially inner side thereof with a collar part (37) facing towards the gear-wheel body (1), the radially outer circumferential surface (38) of which collar part is used as a stop in the end position (PE) of the sliding parts (31).

9. The device according to Claim 8,
**characterized**
**in that** an annular projection (17) of the gear-wheel body (1) sits on the upper side of the collar part (37) of the lower mounting plate (30).

10. The device according to Claim 5,
**characterized**
**in that** the sliding parts (31) can, by means of an actuating ring (35) which can be actuated vertically and by means of interengaging conical pressure surfaces (32, 33) on sliding parts and actuating ring, be displaced into the end position (PE) thereof.

## Revendications

1. Procédé destiné à la fabrication d'une roue d'embrayage à denture courte pour une boîte de vitesses, dans une première étape de formage, un corps (1) de roue d'embrayage étant matrice et la denture courte étant façonnée définitivement lors d'au moins une étape de formage supplémentaire par calibrage à froid dans une matrice à l'aide d'un outil de formage (23) avec des pièces de moule placées en forme de compartiments, dont les extrémités de moule plongent dans les entredents, les pièces de moule étant guidées en commun entre une plaque réceptrice (29, 30) supérieure et inférieure et étant déplacées en direction radiale vers l'intérieur,
**caractérisé en ce que**
la direction de plongée des pièces de moule est choisie en diagonale de la zone des pieds de dents (15), de sorte que la matière soit refoulée de la zone des profils des dents dans les zones des pieds des dents et après le remplissage complet du moule de matriçage creux, de la matière encore excédante soit refoulée dans une cavité de matrice adjacente à la zone des pieds.

2. Procédé selon la revendication 1,
**caractérisé en ce que**
pendant le calibrage à froid, on presse de manière élastique le corps (1) de roue d'embrayage contre la plaque réceptrice (29) supérieure sous une charge hydraulique pendant que les pièces de moules sont décalées vers l'intérieur entre la plaque réceptrice (29, 30) supérieure et inférieure contre une butée.

3. Procédé selon la revendication 1,
**caractérisé en ce**
**qu'**à l'aide d'une bague de manoeuvre (35) actionnable à la verticale, par des surfaces de pression (32, 33) coniques qui s'engrènent les unes dans les autres sur les pièces de moule et la bague de manoeuvre, on pousse les pièces de moules avec leurs extrémités de moule (36) à l'intérieur des entredents.

4. Procédé selon la revendication 1,
**caractérisé en ce**
**qu'**on façonne la denture courte en deux étapes de calibrage, dans une première étape de calibrage, les dents (15) de la denture courte étant façonnées avec des profils de dents parallèles et dans une deuxième étape de calibrage, étant calibrées définitivement à l'aide des pièces de moules de l'outil de formage avec une contre-dépouille des profils de dent et un arrondi consécutif des pieds.

5. Dispositif destiné à réaliser le procédé selon les revendications 1 à 5,
avec une première étape de formage, dans la première étape de formage, un corps (1) de roue d'embrayage étant matricé, la denture courte étant façonnée définitivement lors d'au moins une étape de formage supplémentaire par calibrage à froid dans une matrice à l'aide d'un outil de formage (23) avec des pièces de moule placées en forme de compartiments, dont les extrémités de moule plongent dans les entredents, les pièces de moule de l'outil de formage (23) étant de simples pièces coulissantes (31) plates, lesquelles sont placées en périphérie dans des plans axiaux à l'axe de la matrice, avec des écarts angulaires correspondant à la division périphérique de la denture courte et étant guidées entre une plaque réceptrice (29, 30) supérieure et inférieure et décalables dans une direction radiale vers l'intérieur d'une position de départ (PA) dans une position finale (PE) correspondant à la forme définitive de la dent,
**caractérisé en ce que**
le décalage des pièces coulissantes(31) est dirigé en oblique vers l'axe de matrice, approximativement contre la zone des pieds de la denture courte.

6. Dispositif selon la revendication 5,
**caractérisé en ce que**
l'inclinaison de la direction de décalage est comprise entre 5° et 20°, de préférence entre 10° et 15°.

7. Dispositif selon la revendication 5,
**caractérisé en ce que**
la plaque réceptrice (29, 30) supérieure et inférieure sont fixement assemblées l'une à l'autre et délimitent des guidages pour la réception des pièces coulissantes (23).

8. Dispositif selon la revendication 5,
**caractérisé en ce que**
sur sa face intérieure en direction radiale, la plaque réceptrice (30) inférieure se termine avec une partie en collerette (37) dirigée vers le corps (1) de roue d'embrayage dont la surface périphérique (38) extérieure en direction radiale sert de butée en position finale (PE) des pièces coulissantes (31).

9. Dispositif selon la revendication 8,
**caractérisé en ce**
**qu'**une saillie (17) de forme annulaire du corps (1) de roue d'embrayage repose sur la face supérieure de la partie en collerette (37) de la plaque de réception inférieure (30).

10. Dispositif selon la revendication 5,
**caractérisé en ce que**
les pièces coulissantes (31) sont décalables dans leur position finale (PE) à l'aide d'une bague de manoeuvre (35) actionnable à la verticale pardessus des surfaces de pression (32, 33) coniques, s'engrenant les unes dans les autres sur des pièces coulissantes et la bague de manoeuvre.
